# FASCICULE DE BREVET EUROPEEN

(11) **EP 4 444 133 B1**
(45) Date de publication et mention de la délivrance du brevet: **28.01.2026**
(21) Numéro de dépôt: 22814286.5
(22) Date de dépôt: 05.11.2022
(51) Int. Cl.: A45C 13/30, A45C 13/10, A45C 13/22, A45C 13/26

(54) **DISPOSITIF DE VERROUILLAGE ET/OU DE FIXATION D'UNE LANIERE DE SAC A MAIN OU DE SAC A DOS**
VORRICHTUNG ZUM VERRIEGELN UND/ODER BEFESTIGEN EINES GURTES EINER HANDTASCHE ODER EINES RUCKSACKES
DEVICE FOR LOCKING AND/OR ATTACHING A STRAP OF A HANDBAG OR OF A BACKPACK

(30) Priorité: 07.11.2021 FR 2111791
(43) Date de publication de la demande: 16.10.2024
(73) Titulaire: Burkhalter, Steeve, 81241 Munich (DE)
(72) Inventeur: Burkhalter, Steeve, 81241 Munich (DE)
(86) Numéro de dépôt international: PCT/EP2022/000103
(87) Numéro de publication internationale: WO 2023/078581

(56) Documents cités:
- AU-A4- 2019 101 443
- US-A1- 2016 025 119

## Description

La présente invention concerne un dispositif de verrouillage et/ou de fixation d'une lanière de sac à main ou de sac à dos apte à supporter une masse d'au plus 50 kg. Elle est relative à un dispositif de verrouillage et/ou de fixation d'une lanière de sac main interchangeable.

Elle concerne également un sac à main ou un sac à dos comportant une lanière détachable et interchangeable fixable au moyen un magnet. Le document US 2016/025119 A décrit un dispositif de verrouillage et/ou de fixation d'une lanière de sac à main ou de sac à dos, comportant deux parties fixées entre elles au moyen d'un aimant permanent

Dans la description qui suit, le terme lanière est relatif à une étroite bande d'au moins 1cm d'épaisseur et d'au moins 5 cm de large, de préférence au moins 10 cm de large, confectionnée avec un matériau souple comme le cuir, le tissu, le fil, la matière plastique, destinée à être fixer sur un sac et servant de manche pour soulever ou porter le sac. Les anses et/ou les sangles sont des lanières lorsqu'elles comportent des caractéristiques définies conformément à la présente définition.

Un sac à main est un accessoire de mode pesant, à vide, moins de 1 kg qui permet de ranger ou de transporter des objets utiles au quotidien, comme les clés, le téléphone et/ou l'ordinateur portable, l'agenda, le portefeuille, le maquillage, etc. Bien plus qu'un objet utilitaire, il est aussi un compagnon intime qui révèle la personnalité d'une personne.

Un sac à main est composé d'une grande poche où ranger les objets, qui peut elle-même comporter plusieurs autres poches, éventuellement d'un système de fermeture de la poche principale et d'une à deux lanières plus ou moins longues et larges pour le porter soit pendant au bout de la main, soit coincé dans le pli du coude ou en bandoulière sur l'épaule.

De l'état de la technique est connu des lanières de sac à main de largeur (épaisseur) comprise entre 1,5 cm et 6 cm. Ces lanières sont dépourvues des dispositifs de verrouillages et/ou de fixation. En effet, elles sont fixées sur le sac au moyen des crochets, notamment sur le rabat, en au moins deux points situés à équidistant du centre de gravité du sac ou du centre du plan supérieur du sac, au moyen des vis pour permettre de le porter à la main ou fixée de chaque coté du sac à équidistant du centre de gravité du sac ou du plan du centre du sac pour permettre une meilleure répartition du poids du sac et pour permettre facilement de tenir le sac ouvert pour y attraper des affaires convenablement. Malheureusement les dispositifs de verrouillages associés à ces lanières à tendance à détruire rapidement le sac ou à se casser rapidement avec le poids des objets contenus dans le sac. De plus, lorsqu'au moins une lanière est cassée, il est très difficile de le changer et le sac devient quasiment inutilisable.

Malgré une fixation mécanique via les crochets, ces dispositifs de verrouillage ou de fixation des lanières semblent présenter une défaillance en termes de résistance mécanique lorsque le sac transporte une contenance d'au moins 10 kg. Aussi, les dispositifs de l'état de la technique ne sont pas interchangeables.

Le but de l'invention est de fournir un dispositif de verrouillage et/ou de fixation d'une lanières de sac à main ou de sac à dos, apte à supporter une masse d'au plus 50 kg, interchangeable, remédiant aux inconvénients évoqués et améliorant les dispositifs de verrouillage et/ou de fixation d'une lanières de sac à main ou de sac à dos connus de l'art antérieur.

L'invention à pour objet un dispositif de verrouillage et/ou de fixation d'une lanière de sac à main ou de sac à dos, apte à supporter une masse d'au plus 50 kg, comprenant principalement :
- deux parties fixées entre elles au moyen d'un aimant permanant :
   - une partie inférieure comprenant un bloc en acier lequel comprend au moins un alésage ou une mortaise d'au moins 3 mm de profondeur, et
   - une parties supérieure fixé à la partie inférieure au moyen d'un aimant permanant, comprenant un bloc en acier ayant une forme inverse du bloc en acier de la partie inférieure de sorte que les deux blocs en acier s'épousent parfaitement, et
- une lanière en matériau capable de supporter une masse d'au plus 50 kg, fixée sur une des parties,
une des parties étant destiné a être fixé à un sac au moyen des fixations, caractérisé en ce que, un des blocs en acier comprend au moins un magnet comprenant un tenon à base de néodyme à fonction verrouillage magnétique et/ou fixation magnétique, de concentration en laiton sans plomb inférieur à 100 ppm, de forme, profondeur et épaisseur correspondant aux dimension inverse de l'alésage ou mortaise de l'autre bloc en acier de sorte que :
- le tenon du magnet s'insert dans l'alésage ou mortaise pour former une butée mécanique et magnétique, et
- les deux blocs d'acier s'épousent parfaitement en formant un ensemble solidaire mécaniquement.

Selon différents caractéristiques de l'invention les blocs en acier sont traités par polissage et recouvertes par électrodéposition d'une fine couche de métal sans nickel d'au moins 0,2 micron.

Selon d'autres caractéristiques de l'invention, dispositif de verrouillage et/ou de fixation selon la l'invention comprend au moins un rail de glissement permettant l'alignement des deux blocs en acier. Selon d'autres caractéristiques de l'invention, un des blocs en acier comprend en outre un alésage comprenant un ressort supportant en partie le tenon du magnet de sorte que :
- lorsque ledit tenon du magnet n'est pas en face de l'alésage ou mortaise, celui-ci soit à l'intérieur du bloc en acier, et
- lorsque ledit tenon du magnet est en face de l'alésage ou mortaise, celui-ci soit à l'intérieur de l'alésage ou mortaise.

Avantageusement un des blocs en acier comprend au moins un moyen poussoir de découplage magnétique et mécanique des deux blocs en acier apte à déplacer le tenon du magnet à l'extérieur de l'alésage ou mortaise.

L'invention concerne également un sac à main caractérisé en ce qu'il comprend le dispositif de verrouillage et/ou de fixation ci-avant évoqué, ledit dispositif étant fixé au centre du plan supérieur dudit sac via des moyens des fixations (colle forte, vis, etc.).

La présente invention sera mieux comprise à l'étude d'un mode de réalisation particulier pris à titre d'exemple nullement limitatif et illustré par les dessins annexés, sur lesquels :
- la figure 1 est un mode de réalisation du dispositif de verrouillage et/ou de fixation d'une lanière de sac à main ou sac à dos selon l'invention ;
- la figure 2 est une vue en perspective du dispositif de verrouillage et/ou de fixation d'une lanière de sac à main ou sac à dos selon l'invention ;
- la figure 3A et la figure 3B est une vue en coupe partielle d'une partie de la figure 2 ;
- la figure 4 est un mode de réalisation d'un sac à main selon l'invention.

La figure 1 est relative à un dispositif (1) de verrouillage et/ou de fixation d'une lanière (12) de sac à main ou de sac à dos selon l'invention. Ce dispositif est apte à supporter une masse d'au plus 50 kg, de préférence une masse d'au plus 25 kg, plus particulièrement une masse d'au plus 16kg. Le dispositif (1) est destiné à recevoir une seule lanière (12).

Avantageusement, le dispositif est destiné à recevoir au moins 2 lanières (12).

En référence à la figure 1, le dispositif (1) selon l'invention comprend principalement deux parties (2, 3), une partie inférieure (2) et une partie supérieure (3). Une des parties (2, 3) est destinée à être fixé à un sac (13) via un socle (15) et les moyen des fixations mécaniques (glissière à rail, vis, colles fortes, socle...) et l'autre partie (2, 3) est destiné à recevoir une seule lanière (12). Un moyen de fixation (14) permet de renforcer la fixation de la lanière (12) sur au moins une des parties (2, 3) de sorte qu'elle ne se détache pas.

La lanière (12) est en matériau capable de supporter une masse d'au plus 50 kg et est fixée sur au moins une des parties (2, 3) du dispositif de verrouillage (1). De préférence, la lanière (12) est en cuir ou en nylon. Ces deux matériaux sont choisis du fait de leur bonne propriété mécanique.

De préférence, les moyens de fixations entre la partie inférieure (2), le socle (15) et sac (13) sont des vis ou des écrous, ou d'autres moyens de fixation connus de l'état de l'art. Dans la mesure où la lanière (12) est fixée sur un des parties (2, 3), cette dernière devient interchangeables car les parties (2, 3) son dissociable et n'est pas en une seule pièce. Ce qui permet donc à un utilisateur d'adapter la lanière (12) à son goût et choix.

Les deux parties (2, 3) sont fixées entre elles au moyen d'un aimant permanant et l'ensemble est fixé sur le sac (13) via les moyens de fixations de types écrous, colles fortes, ou autres moyens de fixation connus de l'état de l'art, en prenant appuis sur le socle (15). Le socle (15) permet d'éviter une détérioration du tissu ou de la matière du sac (13). Il permet aussi d'éviter que la partie inférieure (2) glisse sur la peau du sac (13).

En référence à la figure 2, le dispositif (1) de verrouillage et/ou de fixation selon l'invention comprend principalement deux parties (2, 3) distinctes reliées entre elles par un aimant permanant et l'une des parties est fixée sur le sac (13) via les moyens de fixations à travers le socle (15).

La partie inférieure (2) comprend un bloc en acier (4) lequel comprend au moins un alésage ou une mortaise (5) comportant une entaille d'au moins 3 mm de profondeur. Ce bloc en acier à une forme en L avec au moins un épaulement (16). L'alésage ou la mortaise (5) est adaptée pour recevoir un tenon de la partie supérieure (3) servant de crochet mécanique et magnétique.

L'acier est choisi comme matériaux pour ce bloc en acier (4) car, elle peut être traitée par galvanisation pour devenir un matériau anticorrosif nécessitant très peu d'entretien. De plus, il est incombustible, ce qui permet de prévenir les risques d'incendies.

À l'heure où une attache particulière au respect de l'environnement est nécessaire, les propriétés écologiques de l'acier sont appréciées écologiquement car l'acier, possédant des vertus magnétiques, peut être récupéré dans tous les déchets et peut être séparé des autres matériaux. Aussi, l'acier est recyclable à l'infini, et ceci n'affecte en rien ses propriétés qui en restent identiques. Ce recyclage permet donc de réduire la quantité de déchets ménagers et de préserver les ressources naturelles en minerai de fer.

L'utilisation de l'acier présente également des avantages économiques et esthétiques. En effet, d'une durée de vie exceptionnelle, l'acier est un matériau durable dans le temps, et représente donc un investissement avantageux sur le long terme. L'acier, composé de fer et d'un faible pourcentage de carbone, est un matériau très résistant au poids, aux chocs et à la chaleur. Ses propriétés anticorrosives et sa longévité en font un matériau rentable et facile d'entretien.

En référence aux figures 3A et 3B, la partie supérieure (3) comprend un bloc en acier (6) de même caractéristique physico-chimique et de même nature que l'acier du bloc (4). Elle a une forme inversée avec au moins une entaille et au moins un épaulement (17), c'est-à-dire, une forme inverse du bloc en acier (4) de sorte que le profilé des deux blocs en acier (4, 6) s'épousent parfaitement. L'épaulement comprend une empreinte du profil de la partie inférieure (2).

Le bloc en acier (6) comprend au moins un magnet (7) comprenant un tenon à base de néodyme à double fonctions, une fonction verrouillage magnétique et/ou fixation magnétique et une fonction verrouillage mécanique. La concentration en laiton sans plomb du magnet est inférieure à 100 ppm.

La forme, la profondeur et l'épaisseur du tenon du magnet (7) correspondent aux dimensions inverses de l'alésage ou mortaise (5) du bloc en acier (4) de sorte que le tenon du magnet s'insère dans l'alésage ou mortaise (5) pour former une butée mécanique et magnétique, et pour faire en sorte que les blocs d'acier (4, 6) s'épousent parfaitement en formant un ensemble solidaire mécaniquement. Bien entendu, deux surfaces s'épousent parfaitement quand leur surface de contact se touche en ne laissant pas de vide ou de surface de non contact.

Les dimensions du tenon du magnet (7) et de l'alésage ou mortaise (5) sont adaptées pour supporter une masse d'au plus 50 kg. Pour cela, le magnet a la même épaisseur et profondeur que l'entaille de l'alésage ou mortaise (5). Selon l'invention, la profondeur est d'au moins 3 mm. De préférence l'entaille et le tenon du magnet (7) ont est une forme parallélépipédique à base carrée ou rectangle de profondeur au moins 3 mm. Avec cette profondeur, il est possible de supporter et transporter en toute sécurité, une masse de 50 kg.

Selon un autre mode particulier de réalisation, le bloc en acier (6) comprend un magnet (7) comprenant un tenon central. Ledit bloc en acier (6) comprend en outre deux tenons amagnétiques en acier aux/vers les périphéries. Ces tenons amagnétiques et magnétiques, de profondeur d'au moins 3 mm, permettent d'orienter la fixation des blocs en acier (4, 6). La forme, la profondeur et l'épaisseur de ces tenons amagnétiques correspondent aux dimensions inverses de l'alésage ou mortaise (5) du bloc en acier (4) de sorte lesdits tenons s'insèrent au moins les alésages ou mortaises (5) correspondant pour former une butée mécanique, et pour faire en sorte que les blocs d'acier (4, 6) s'épousent parfaitement en formant un ensemble solidaire mécaniquement.

Selon un autre mode particulier de réalisation, le bloc en acier (6) comprend un magnet (7) comprenant au moins 3 tenons, un tenon central et deux tenons périphériques (voir figure 2), de profondeur d'au moins 3 mm, permettant d'orienter la fixation des blocs en acier (4, 6). La forme, la profondeur et l'épaisseur de ces tenons correspondent aux dimensions inverses de l'alésage ou mortaise (5) du bloc en acier (4) de sorte lesdits tenons s'insèrent au moins les alésages ou mortaises (5) correspondant pour former une butée mécanique, et pour faire en sorte que les blocs d'acier (4, 6) s'épousent parfaitement en formant un ensemble solidaire mécaniquement.

Les blocs en acier (4; 6) sont traités par polissage et sont recouvertes par électrodéposition d'une fine couche de métal sans nickel d'au moins 0,2 micron. Ce qui confère à ces blocs en acier des bonnes propriétés physico-chimique en termes de résistance à la corrosion.

Selon d'autre caractéristique de l'invention, l'assemblage entre les deux parties (2, 3) est à tenon bâtard car le tenon du magnet (7) possède qu'un arasement. De préférence, l'assemblage des deux parties (2, 3) est à épaulement. Plus particulièrement, l'assemblage des parties (2, 3) est à épaulement renforcé.

Selon d'autres caractéristiques de l'invention, l'épaulement (16, 17) des parties (2, 3) comprend au moins un rail de glissement non représenté permettant l'alignement parfaite des deux blocs en acier (4, 6), le renforcement de la fixation mécano-magnétique et d'évier à ce que les deux parties (2, 3) se détachent facilement par simple écartement des deux blocs en acier (4, 6) avec une force d'au moins 500 N.

Selon d'autres caractéristiques de l'invention, le bloc en acier (6) comprend en outre un autre alésage non représenté sur les figures, comprenant au moins un ressort non représenté sur les figures, supportant en partie le tenon du magnet (7) de sorte que lorsque le tenon du magnet (7) n'est pas en face de l'alésage ou mortaise (5), celui-ci soit à l'intérieur du bloc en acier (6), et lorsque le tenon du magnet (7) est en face de l'alésage (5), celui-ci soit à l'intérieur de l'alésage ou mortaise (5). Ceci, pour améliorer la sécurité du dispositif selon l'invention et facilité l'interchangeabilité. Ainsi, il est plus facile d'enlever et remettre les blocs (4, 6), notamment les parties (2, 3) à tout moment.

Selon d'autres caractéristique de l'invention, au moins un des blocs en acier (4, 6) comprend au moins un moyen poussoir (11) en forme de logo, permettant un découplage magnétique et mécanique des deux blocs. Ce moyen poussoir est adapté pour coopérer avec le ressort du bloc en acier (6) et est apte à déplacer le tenon du magnet (7) à l'extérieur de l'alésage ou mortaise (5). Ce qui facilite l'interchangeabilité. Ainsi, il est plus facile d'enlever et remettre les blocs (4, 6) à tout moment.

En référence à la figure 4, le sac (13) comprend le dispositif (1) de verrouillage et/ou de fixation selon l'invention. Ce dispositif (1) de verrouillage et/ou de fixation est fixé au centre du plan supérieur du sac à travers le socle (15) via des moyens des fixations (colle forte, vis, etc.). De préférence, il est fixé au centre gravité du plan supérieur du sac ou au milieu du plan médian du sac.

## Revendications

1. Dispositif (1) de verrouillage et/ou de fixation d'une lanière de sac à main ou de sac à dos, apte à supporter une masse d'au plus 50 kg, comprenant deux parties (2, 3) fixées entre elles au moyen d'un aimant permanent:
- une partie inférieure (2) comprenant un premier bloc en acier (4) lequel comprend au moins un alésage ou une mortaise (5) d'au moins 3 mm de profondeur, et
- une partie supérieure (3) fixée à la partie inférieure (2) au moyen d'un aimant permanent, comportant un deuxième bloc en acier (6) ayant une forme inverse du bloc en acier (4) de sorte que les deux blocs en acier (4, 6) s'épousent parfaitement, et une lanière (12) en matériau capable de supporter une masse d'au plus 50 kg, fixée sur une des parties (2, 3), une des parties étant destinée a être fixée à un sac (13) via des moyens de fixations en prenant appuis sur un socle (15), où deuxième bloc en acier (6) comprend au moins un magnet (7) comprenant un tenon à base de néodyme à fonction verrouillage magnétique et/ou fixation magnétique, de concentration en laiton sans plomb inférieur à 100 ppm, de forme, profondeur et épaisseur correspondant aux dimensions inverses de l'alésage ou mortaise (5) du premier bloc en acier (4) de sorte que le tenon du magnet s'insère dans l'alésage ou mortaise (5) pour former une butée mécanique et magnétique, et de sorte que les deux blocs d'acier (4, 6) s'épousent parfaitement en formant un ensemble solidaire mécaniquement.

2. Dispositif de verrouillage et/ou de fixation selon la revendication 1 **caractérisé en ce que** les blocs en acier (4, 6) sont traités par polissage et recouvertes par électrodéposition une fine couche de métal sans nickel d'au moins 0,2 micron.

3. Dispositif de verrouillage et/ou de fixation selon la revendication 1 ou 2 comprenant au moins un rail de glissement permettant l'alignement des deux blocs en acier (4, 6).

4. Dispositif de verrouillage et/ou de fixation selon l'une quelconque des revendications précédentes **caractérisé en ce que** le deuxième bloc en acier (6) comprend en outre un alésage comprenant un ressort supportant en partie le tenon du magnet (7) de sorte que lorsque ledit tenon du magnet (7) n'est pas en face de l'alésage ou mortaise (5), celui-ci soit à l'intérieur du deuxième bloc en acier (6), et lorsque ledit tenon du magnet (7) est en face de l'alésage ou mortaise (5), celui-ci soit à l'intérieur de l'alésage ou mortaise (5).

5. Dispositif de verrouillage et/ou de fixation selon la revendication 4 **caractérisé en ce que** le deuxième bloc en acier (6) comprend au moins un moyen poussoir (11) de découplage magnétiques et mécaniques des deux blocs en acier (2, 3) apte à déplacer le tenon du magnet (7) à l'extérieur de l'alésage ou mortaise (5).

6. Sac (13) **caractérisé en ce qu'**il comprend le dispositif de verrouillage et/ou de fixation selon l'une quelconque des revendications précédentes, ledit dispositif étant fixé au centre du plan supérieur dudit sac via des moyens des fixations.

## Patentansprüche

1. Vorrichtung (1) zum Verriegeln und/oder Fixieren eines Handtaschen- oder Rucksackriemens,
die eine Masse von höchstens 50 kg tragen kann und zwei Teile (2, 3) umfasst, die mittels eines Permanentmagneten miteinander verbunden sind:
- ein unterer Teil (2), der einen Stahlblock (4) umfasst, welcher mindestens eine Bohrung oder Nut (5) mit einer Tiefe von mindestens 3 mm aufweist; und
- einen oberen Teil (3), der mittels eines Permanentmagneten am unteren Teil (2) befestigt ist und einen Stahlblock (6) umfasst, der eine inverse Form zum Stahlblock (4) besitzt, sodass beide Stahlblöcke (4, 6) perfekt ineinanderpassen, und
einen Riemen (12) aus einem Material, das eine Masse von höchstens 50 kg tragen kann und an einem der Teile (2, 3) **befestigt ist, wobei einer der Teile zur Befestigung an einer** Tasche (13) befestigt werden soll,
**dadurch gekennzeichnet, dass** der Stahlblock (6) mindestens einen Magneten (7) umfasst, der aus einem Neodym-basierten Zapfen mit magnetischer Verriegelungs- und/oder Fixierfunktion besteht, mit einer bleifreien Messingkonzentration von weniger als 100 ppm, dessen Form, Tiefe und Dicke der inversen Dimension der Bohrung oder Nut (5) des Stahlblocks (4) entspricht, sodass der Zapfen des Magneten in die Bohrung oder Nut (5) eingeführt wird, um einen mechanischen und magnetischen Anschlag zu bilden, und die beiden Stahlblöcke (4, 6) perfekt ineinanderpassen, wodurch eine mechanisch vereinte Einheit entsteht.

2. Vorrichtung (1) zum Verriegeln und/oder Fixieren eines Handtaschen- oder Rucksackriemens nach Anspruch 1, **dadurch gekennzeichnet, dass** die Stahlblöcke (4, 6) durch Polieren behandelt und durch Elektroabscheidung mit einer dünnen Schicht nickelfreien Metalls von mindestens 0.2 Mikrometern überzogen sind.

3. Vorrichtung (1) zum Verriegeln und/oder Fixieren eines Handtaschen- oder Rucksackriemens nach Anspruch 1 oder 2, umfassend mindestens eine Gleitschiene, die eine Ausrichtung der beiden Stahlblöcke (4, 6) ermöglicht.

4. Vorrichtung (1) zum Verriegeln und/oder Fixieren eines Handtaschen- oder Rucksackriemens nach einem der vorhergehenden Ansprüche, **dadurch gekennzeichnet, dass** der Stahlblock (6) zusätzlich eine Bohrung umfasst, die eine Feder enthält, welche den Zapfen des Magneten (7) teilweise unterstützt, sodass sich der Zapfen des Magneten (7), wenn er nicht der Bohrung oder Nut (5) gegenüberliegt, im Inneren des Stahlblocks (6) befindet, und wenn er der Bohrung oder Nut (5) gegenüberliegt, sich in dieser Bohrung oder Nut (5) befindet.

5. Vorrichtung zum Verriegeln und/oder Fixieren eines Griffs nach Anspruch 4, **dadurch gekennzeichnet, dass** der Stahlblock (6) mindestens ein Drückerelement (11) zum magnetischen und mechanischen Entkuppeln der beiden Stahlblöcke (2, 3) umfasst, das in der Lage ist, den Zapfen des Magneten (7) aus der Bohrung oder Nut (5) herauszubewegen.

6. Handtasche (13), **dadurch gekennzeichnet, dass** sie die Verriegelungs- und/oder Fixiervorrichtung nach einem der vorhergehenden Ansprüche umfasst, wobei diese Vorrichtung in der Mitte der oberen Fläche der Tasche mittels Befestigungsmitteln (starker Klebstoff, Schrauben usw.) befestigt ist.

## Claims

1. Device (1) for locking and/or fixing a handbag or backpack strap, capable of supporting a mass of at most 50 kg, comprising two parts (2, 3) fixed together by means of a permanent magnet
- a lower part (2) comprising a steel block (4) which comprises at least one bore or mortise (5) of at least 3 mm depth, and ;
- one of the upper parts (3) fixed to the lower part (2) by means of a permanent magnet, comprising a steel block (6) having an inverse shape to the steel block (4) so that the two steel blocks (4, 6) fit together perfectly, and
a strap (12) made of material capable of supporting a mass of at most 50 kg, fixed to one of the parts (2, 3), one of the parts being intended to be fixed to a bag (13) by means of the fixings,
**Characterized in that,** the steel block (6) comprises at least one magnet (7) comprising a neodymium-based tenon with magnetic locking and/or magnetic fixing function, with a lead-free brass concentration of less than 100 ppm, of shape, depth and thickness corresponding to the inverse dimension of the bore or mortise (5) of the steel block (4) so that the tenon of the magnet is inserted into the bore or mortise (5) to form a mechanical and magnetic stop, and the two steel blocks (4, 6) fit together perfectly, by forming a mechanically united assembly.

2. Device (1) for locking and/or fixing a handbag or backpack strap according to claim **characterized in that,** the steel blocks (4, 6) are treated by polishing and covered by electrodeposition with a thin layer of nickel-free metal of at least 0.2 microns.

3. Device (1) for locking and/or fixing a handbag or backpack strap according to claim 1 or 2 comprising at least one sliding rail allowing the alignment of the two steel blocks (4, 6).

4. Device (1) for locking and/or fixing a handbag or backpack strap according to any one of the preceding claims **characterized in that,** the steel block (6) further comprises a bore comprising, a spring partly supporting the tenon of the magnet (7) so that when said tenon of the magnet (7) is not facing the bore or mortise (5), the latter is inside the steel block (6), and when said tenon of the magnet (7) is facing of the bore or mortise (5), the latter is inside the bore or mortise (5).

5. Device for locking and/or fixing a handle according to claim **4 characterized in that,** the steel block (6) comprises at least one pusher means (11) for magnetic and mechanical decoupling of the two steel blocks (2, 3) capable of moving the tenon of the magnet (7) outside the bore or mortise (5).

6. Handbag (13) **characterized in that,** it comprises the locking and/or fixing device according to any one of the preceding claims, said device being fixed to the center of the upper plane of said bag via fixing means (strong glue, screws, etc.).
